# EUROPÄISCHE PATENTSCHRIFT

(11) **EP 3 603 908 B1**
(45) Veröffentlichungstag und Bekanntmachung des Hinweises auf die Patenterteilung: **24.11.2021**
(21) Anmeldenummer: 19188170.5
(22) Anmeldetag: 24.07.2019
(51) Int. Cl.: B26D 7/00

(54) **MOTORISCHER ANTRIEB FÜR EINE SCHNEIDMASCHINE**
MOTOR DRIVE FOR A CUTTING MACHINE
ENTRAÎNEMENT MOTORISÉ POUR UNE MACHINE À DÉCOUPER

(30) Priorität: 30.07.2018 DE 102018005934
(43) Veröffentlichungstag der Anmeldung: 05.02.2020
(73) Patentinhaber: Siller Holding GmbH, 74232 Abstatt (DE)
(72) Erfinder:
(74) Vertreter: Schmid, Barbara

(56) Entgegenhaltungen:
- EP-A1- 0 697 270
- EP-A2- 0 736 361
- DE-A1- 2 351 980

## Beschreibung

### TECHNISCHES GEBIET

Die Erfindung betrifft einen motorischen Antrieb, durch den das Kreismesser einer Schneidmaschine angetrieben werden kann.

### STAND DER TECHNIK

In gewerblichen Brotschneidemaschinen mit einem Kreismesser werden regelmäßig motorische Antriebe verwendet, die vergleichbar einem Planetengetriebe aufgebaut sind. Das Kreismesser ist mit einem gewissen Abstand zu einer zentralen Drehachse angeordnet und führt eine umlaufende Kreisbewegung um diese Drehachse aus. Dabei rotiert das Kreismesser gleichzeitig um seine eigene Achse.

Das Verhältnis der Drehzahl des Kreismessers bei der Rotation um die eigene Achse zur Anzahl der durchgeführten Schnitte - entspricht der Anzahl der umlaufenden Kreisbewegungen um die zentrale Drehachse
- ist regelmäßig nicht variabel. Sofern die durchgeführten Schnitte daher verhältnismäßig langsam ausgeführt werden, sinkt daher in der Regel auch die Rotationsgeschwindigkeit des Kreismessers, während bei hohen Rotationsgeschwindigkeiten des Kreismessers auch die Schnittgeschwindigkeit ansteigt. Dadurch können sehr weiche Brote, wie beispielsweise Toastbrote, oftmals mit einer solchen Schneidmaschine nicht sauber geschnitten werden. Auch das Schneiden von backfrischen und damit noch warmen Broten ist in der Regel schwierig, da die einzelnen Scheiben beim Schneiden reißen.

Die DE 23 51 980 A1 offenbart einen motorischer Antrieb für eine Schneidmaschine, die über einen ersten und einen zweiten Antriebsmotor verfügt. Der erste Antriebsmotor treibt eine Hohlwelle an. Durch diese Hohlwelle kann ein Extenterarm angetrieben werden. Der zweite Antreibsmotor treibt über eine Vollwelle ein Kreismesser an. Die Hohlwelle wird dabei durch die Motorwelle des ersten Antriebsmotors und damit indirekt angetrieben.

Aus der EP 0 697 270 A1 ist ein motorischer Antrieb für eine Schneidmaschine vorhanden, bei der ein gemeinsamer Antriebsmotor für das Kreismesser und für den Exzenterarm vorgesehen ist.

Aus der EP 0 736 361 A2 ist ein motorischer Antrieb für eine Schneidmaschine bekannt, bei der ein erster und ein zweiter Antriebsmotor vorhanden sind. Der erste Antriebsmotor treibt einen Exzenterarm an; während der zweite Antriebsmotor das Kreismesser antreibt. Sowohl der erste als auch der zweite Antriebsmotor treiben jeweils eine Vollwelle an.

### DARSTELLUNG DER ERFINDUNG

Ausgehend von diesem vorbekannten Stand der Technik liegt der Erfindung die Aufgabe zugrunde, einen verbesserten motorischen Antrieb für eine Schneidmaschine anzugeben, der eine möglichst variable Einstellung des Verhältnisses der Drehzahl des Kreismessers zur Schnittgeschwindigkeit ermöglicht.

Der erfindungsgemäße motorische Antrieb ist durch die Merkmale des Hauptanspruchs 1 gegeben. Sinnvolle Weiterbildungen der Erfindung sind Gegenstand von sich an diesen Anspruch anschließenden weiteren Ansprüchen.

Der erfindungsgemäße motorische Antrieb besitzt einen ersten Antriebsmotor, durch den ein Exzenterarm angetrieben wird. Darüber hinaus ist ein zweiter Antriebsmotor vorhanden, durch den das an dem Exzenterarm gelagerte Kreismesser angetrieben wird.

Während aus Kostengründen regelmäßig die Verwendung von möglichst wenigen separaten Antriebsmotoren favorisiert wird, besitzt der motorische Antrieb nach der Erfindung gezielt zwei separate Antriebsmotoren. Das Kreismesser und der Exzenterarm werden demnach durch zwei separate Antriebsmotoren angetrieben, so dass die Drehzahl des Exzenterarms, die die Geschwindigkeit der Schnitte bestimmt, unabhängig von der Drehzahl des Kreismessers ist. Dies hat den Vorteil, dass bei einem langsam drehenden Exzenterarm dennoch hohe Messerdrehzahlen realisiert werden können. Dadurch können beispielsweise auch besonders weiche Brote - insbesondere Toastbrote - oder auch noch warme Brote schonend geschnitten werden, ohne dass die geschnittenen Scheiben einreißen würden. Darüber hinaus kann das Anfahren des motorischen Antriebs rascher und energiesparender erfolgen. Dies ist insbesondere bei nur kurzen Betriebsdauern - beispielsweise beim Halbieren von ganzen Broten oder beim Schneiden nur weniger Scheiben - vorteilhaft.

Erfindungsgemäß besitzt der erste Antriebsmotor eine Hohlwelle, durch die der Exzenterarm angetrieben werden kann. Der zweite Antriebsmotor weist dagegen eine Vollwelle auf, durch die das Kreismesser angetrieben werden kann und die durch die Hohlwelle des ersten Antriebsmotors verläuft. Dies erlaubt eine besonders kompakte Bauweise.

Es wäre möglich, den ersten Antriebsmotor und den zweiten Antriebsmotor hintereinander anzuordnen. Eine solche Bauweise wäre zwar relativ schmal, aber auch verhältnismäßig lang. Daher würde sich eine solche Anordnung nicht für alle Arten von Schneidmaschinen eignen.

Erfindungsgemäß besitzt der zweite Antriebsmotor daher eine Motorwelle, durch die die Vollwelle des zweiten Antriebsmotors direkt oder indirekt angetrieben werden kann. Dazu kann die Messerwelle vorzugsweise über einen Zahnriemen mit der Vollwelle des zweiten Antriebsmotors verbunden sein. Eine derartige Anordnung erlaubt es, die beiden Antriebsmotoren seitlich nebeneinander oder auch untereinander anzuordnen. Dies ermöglicht eine besonders kompakte Bauweise. Trotz der Verwendung von zwei Antriebsmotoren ist diese Bauweise regelmäßig platzsparender als die im Stand der Technik verwendeten Planetengetriebe, da die beiden Antriebsmotoren deutlich kleiner und damit kompakter ausfallen können als der für die Planetengetriebe benötigte einzige Antriebsmotor.

Vorzugsweise kann das Kreismesser an einer Messerwelle befestigt sein. Diese Messerwelle kann rotierbar an der Exzenterwelle gelagert sein. Der Antrieb der rotierbar gelagerten Messerwelle kann in diesem Fall direkt oder indirekt durch die Vollwelle des zweiten Antriebsmotors erfolgen. Dazu kann die rotierbar gelagerte Messerwelle vorzugsweise über einen Zahnriemen mit der Vollwelle des zweiten Antriebsmotors verbunden sein.

Weitere Vorteile und Merkmale der Erfindung sind den in den Ansprüchen ferner angegebenen Merkmalen sowie dem nachstehenden Ausführungsbeispiel zu entnehmen.

### KURZE BESCHREIBUNG DER ZEICHNUNG

Die Erfindung wird im Folgenden anhand des in der Zeichnung dargestellten Ausführungsbeispiels näher beschrieben und erläutert. Es zeigt:
- Fig. 1: einen Schnitt durch einen motorischen Antrieb nach der Erfindung.

### WEGE ZUM AUSFÜHREN DER ERFINDUNG

Der erfindungsgemäße motorische Antrieb 10 ist in Fig. 1 dargestellt. Der motorische Antrieb 10 besitzt einen ersten Antriebsmotor 12 und einen zweiten Antriebsmotor 14. Im vorliegenden Beispielsfall ist der zweite Antriebsmotor 14 unterhalb des ersten Antriebsmotors 12 angeordnet.

Der erste Antriebsmotor 12 besitzt eine Hohlwelle 20, die direkt durch den ersten Antriebsmotor 12 angetrieben wird. An der Hohlwelle 20 ist ein Exzenterarm 22 angebracht. An diesem Exzenterarm 22 ist die Messerwelle 30 eines Kreismessers 32 rotierbar gelagert. Die Lagerung der Messerwelle 30 an dem Exzenterarm 22 erfolgt im vorliegenden Beispielsfall über zwei Kugellager 34. Durch den ersten Antriebsmotor 12 erfolgt somit die Bewegung des Kreismessers 32 durch das zu schneidende Brot. Die eigentliche Rotation des Kreismessers 32 um die Messerwelle 30 wird jedoch nicht durch den ersten Antriebsmotor 12, sondern vielmehr durch den zweiten Antriebsmotor 14 verursacht.

Dazu ist die Messerwelle 30 im vorliegenden Beispielsfall über einen Zahnriemen 40 mit einer Vollwelle 42 verbunden. Diese Vollwelle 42 kann grundsätzlich direkt oder indirekt mit dem zweiten Antriebsmotor 14 verbunden sein. Dadurch wird die Messerwelle 30 bei einer Rotation der Vollwelle 42 ebenfalls rotativ angetrieben. Der Zahnriemen 40 verläuft dabei im vorliegenden Beispielsfall innerhalb des Exzenterarms 22. Die Vollwelle 42 des zweiten Antriebsmotors 14 ist innerhalb der Hohlwelle 20 des ersten Antriebsmotors 12 rotierbar gelagert. Die Lagerung der Vollwelle 42 innerhalb der Hohlwelle 20 erfolgt dabei im vorliegenden Beispielsfall über zwei Kugellager 44.

Die Vollwelle 42 ragt mit ihrem hinteren Ende 46 ein Stück weit über den ersten Antriebsmotor 12 über. An diesem hinteren Ende 46 ist die Vollwelle 42 über einen weiteren Zahnriemen 48 mit einer Motorwelle 50 des zweiten Antriebsmotors 14 verbunden. Bei einer Rotation der Motorwelle 50 wird diese Rotation über den Zahnriemen 48 zunächst auf die Vollwelle 42 übertragen. Über den Zahnriemen 40 erfolgt dann die Übertragung der Rotation auf die Messerwelle 30, so dass das Kreismesser 32 um die Messerwelle 30 rotiert.

## Patentansprüche

1. Motorischer Antrieb (10) für eine Schneidmaschine
- mit einem ersten Antriebsmotor (12),
- mit einem Exzenterarm (22), der durch eine Hohlwelle (20) des ersten Antriebsmotors (12) rotierbar antreibbar ist,
- mit einem zweiten Antriebsmotor (14), der eine Motorwelle (50) besitzt,
- mit einer Vollwelle (42), die durch die Motorwelle (50) des zweiten Antriebsmotors (14) antreibbar ist,
- mit einem Kreismesser (32), das rotierbar an dem Exzenterarm (22) gelagert und durch die Vollwelle (42) des zweiten Antriebsmotors (14) rotierbar antreibbar ist,
- wobei die Vollwelle (42) des zweiten Antriebsmotors (14) durch die Hohlwelle (20) des ersten Antriebsmotors (12) verläuft,
- **dadurch gekennzeichnet, dass**
- die Hohlwelle (20) direkt durch den ersten Antriebsmotor (12) angetrieben wird.

2. Motorischer Antrieb nach Anspruch 1,
- **dadurch gekennzeichnet, dass**
- das Kreismesser (32) an einer rotierbar gelagerten Messerwelle (30) befestigt ist,
- die rotierbar gelagerte Messerwelle (30) direkt oder indirekt durch die Vollwelle (42) des zweiten Antriebsmotors (14) antreibbar ist.

3. Motorischer Antrieb nach Anspruch 2,
- **dadurch gekennzeichnet, dass**
- die rotierbar gelagerte Messerwelle (30) über einen Zahnriemen (40) mit der Vollwelle (42) des zweiten Antriebsmotors (14) verbunden ist.

4. Motorischer Antrieb nach Anspruch 1,
- **dadurch gekennzeichnet, dass**
- die Motorwelle (50) über einen Zahnriemen (48) mit der Vollwelle (42) des zweiten Antriebsmotors (14) verbunden ist.

5. Motorischer Antrieb nach Anspruch 1,
- **dadurch gekennzeichnet, dass**
- der zweite Antriebsmotor (14) unterhalb des ersten Antriebsmotors (12) angeordnet ist.

## Claims

1. Motor drive (10) for a slicing machine,
- having a first drive motor (12),
- having an eccentric arm (22), which is able to be driven in rotation by a hollow shaft (20) of the first drive motor (12),
- having a second drive motor (14), which has a motor shaft (50),
- having a solid shaft (42), which is able to be driven by the motor shaft (50) of the second drive motor (14),
- having a circular knife (32), which is mounted in a rotatable manner on the eccentric arm (22) and is able to be driven in rotation by the solid shaft (42) of the second drive motor (14),
- wherein the solid shaft (42) of the second drive motor (14) extends through the hollow shaft (20) of the first drive motor (12),
- **characterized in that**
- the hollow shaft (20) is driven directly by the first drive motor (12).

2. Motor drive according to Claim 1,
- **characterized in that**
- the circular knife (32) is fastened to a rotatably mounted knife shaft (30),
- the rotatably mounted knife shaft (30) is able to be driven directly or indirectly by the solid shaft (42) of the second drive motor (14).

3. Motor drive according to Claim 2,
- **characterized in that**
- the rotatably mounted knife shaft (30) is connected to the solid shaft (42) of the second drive motor (14) via a toothed belt (40).

4. Motor drive according to Claim 1,
- **characterized in that**
- the motor shaft (50) is connected to the solid shaft (42) of the second drive motor (14) via a toothed belt (48).

5. Motor drive according to Claim 1,
- **characterized in that**
- the second drive motor (14) is arranged beneath the first drive motor (12).

## Revendications

1. Entraînement motorisé (10) pour une machine à découper
- muni d'un premier moteur d'entraînement (12),
- muni d'un bras d'excentrique (22), qui peut être entraîné en rotation par un arbre creux (20) du premier moteur d'entraînement (12),
- muni d'un deuxième moteur d'entraînement (14), qui possède un arbre moteur (50),
- muni d'un arbre plein (42), qui peut être entraîné par l'arbre moteur (50) du deuxième moteur d'entraînement (14),
- muni d'une lame circulaire (32), qui est montée de manière rotative sur le bras d'excentrique (22) et peut être entraînée en rotation par l'arbre plein (42) du deuxième moteur d'entraînement (14),
- l'arbre plein (42) du deuxième moteur d'entraînement (14) passant à travers l'arbre creux (20) du premier moteur d'entraînement (12),
- **caractérisé en ce que**
- l'arbre creux (20) est entraîné directement par le premier moteur d'entraînement (12).

2. Entraînement motorisé selon la revendication 1,
- **caractérisé en ce que**
- la lame circulaire (32) est fixée à un arbre de lame monté de manière rotative (30),
- l'arbre de lame monté de manière rotative (30) peut être entraîné directement ou indirectement par l'arbre plein (42) du deuxième moteur d'entraînement (14) .

3. Entraînement motorisé selon la revendication 2,
- **caractérisé en ce que**
- l'arbre de lame monté de manière rotative (30) est relié à l'arbre plein (42) du deuxième moteur d'entraînement (14) par l'intermédiaire d'une courroie dentée (40).

4. Entraînement motorisé selon la revendication 1,
- **caractérisé en ce que**
- l'arbre moteur (50) est relié à l'arbre plein (42) du deuxième moteur d'entraînement (14) par l'intermédiaire d'une courroie dentée (48).

5. Entraînement motorisé selon la revendication 1,
- **caractérisé en ce que**
- le deuxième moteur d'entraînement (14) est agencé en dessous du premier moteur d'entraînement (12).
